# EUROPÄISCHE PATENTSCHRIFT

(11) **EP 2 155 411 B1**
(45) Veröffentlichungstag und Bekanntmachung des Hinweises auf die Patenterteilung: **23.01.2013**
(21) Anmeldenummer: 08734984.1
(22) Anmeldetag: 03.04.2008
(51) Int. Cl.: B21B 37/72, B21B 37/44

(54) **VORRICHTUNG ZUR BEEINFLUSSUNG DER TEMPERATURVERTEILUNG ÜBER DER BREITE**
DEVICE FOR INFLUENCING THE TEMPERATURE DISTRIBUTION OVER A WIDTH
DISPOSITIF POUR INFLUER SUR LA RÉPARTITION DE TEMPÉRATURE SUR UNE LARGEUR

(30) Priorität: 30.05.2007 DE 102007025287; 08.06.2007 DE 102007026578; 09.11.2007 DE 102007053523
(43) Veröffentlichungstag der Anmeldung: 24.02.2010
(73) Patentinhaber: SMS Siemag AG, 40237 Düsseldorf (DE)
(72) Erfinder: BAUMGÄRTEL, Uwe, 57271 Hilchenbach (DE); SEIDEL, Jürgen, 57223 Kreuztal (DE)
(74) Vertreter: Klüppel, Walter
(86) Internationale Anmeldenummer: PCT/EP2008/002643
(87) Internationale Veröffentlichungsnummer: WO 2008/145222

(56) Entgegenhaltungen:
- EP-A- 0 136 921
- DE-A1- 3 516 779
- JP-A- 60 238 015

## Beschreibung

### Technisches Gebiet

Die Erfindung betrifft eine Vorrichtung zur Beeinflussung der Temperaturverteilung über der Breite insbesondere eines Bandes, insbesondere in einer Warmbandstraße, gemäß Anspruch 1.

### Stand der Technik

Beim Herstellen von Bändern, wie insbesondere bei Warmwalzanlage wird ein Band vom Ofen bis zum Haspel transportiert und über diese Strecke bearbeitet. Dabei spielt die Temperatur des Bandes und deren Temperaturverteilung beispielsweise über die Breite betrachtet eine entscheidende Rolle für die Bearbeitung und die daraus resultierende Bandqualität.

Die Druckschrift EP 0 136 921 A2 beschreibt ein Walzwerk zum Walzen von Metallband mit Kühlvorrichtungen, die oberhalb bzw. unterhalb des Bandes hinter den Walzgerüsten angeordnet sind. Zum Zuführen des Kühlmediums ist eine Anzahl von Düsen in Breitenrichtung des Bandes an einer entsprechenden Halterung in vorgegebener Position angeordnet.

Besonders wenn eine hohe Produktivität einer Anlage bzw. Warmbandstraße erreicht werden soll, ist der Ofen, wie beispielsweise ein Hubbalkenofen, oft der Produktionsengpass. Dies führt dann dazu, dass die Brammen zwar warm genug erwärmt sind, sie aber keine gleichmäßige Temperaturverteilung angenommen haben, weil sie nicht ausreichend lang im Ofen verblieben sind.

Dadurch können Temperaturverteilungen entstehen, die über die Breite der Brammen betrachtet ungleichmäßig sind. Dadurch kann verursacht werden, dass die konventionellen Brammen bei Verlassen des Ofens eine ungleichmäßige Temperaturverteilung aufweisen. Dabei ist in der Regel die Oberfläche und auch die Brammenkante wärmer als die restliche Bramme. Bei einer anschließenden Walzung in einer Vorstraße wird das Temperaturprofil geändert und die absolute Bandkante kühlt sich durch Wärmestrahlung zur Seite und durch das Durchlaufen durch Zunderwäscher und Staucher zusätzlich ab, so dass vor einem Fertigverformen die Temperaturverteilung derart entsteht, dass die mittlere Temperatur über die Dicke betrachtet am Rand und zur Mitte abnimmt, wobei in der Nähe der Kante ein lokales Temperaturmaximum entsteht. Dabei können die wärmeren Bereiche etwa zwischen 80 und 150 mm von der Kante vorliegen, was sich insgesamt negativ auf die Bandkontur und Bandplanheit auswirkt. Durch die derart ungleichmäßige Temperaturverteilung wird beim nachfolgenden Walzprozess bewirkt, dass eine unterschiedliche Abplattung im Walzspalt an den verschiedenen Fertiggerüsten erzeugt wird, und sich auch ein unterschiedlicher Arbeitswalzenverschleiß sowie thermischer Crown über die Bandbreite einstellt. Resultat davon sind Profilanomalien, die bei der Weiterverarbeitung des Bandes störend sind und zu wenig maßhaltigen Bändern führt, was bezüglich im Hinblick auf die Qualität betrachtet wenig wünschenswert ist. Auch ist dies durch zusätzliche mechanische Profilstellglieder nicht vermeidbar, weil die Effekte sehr lokal sind.

Neben den geometrischen Nachteilen können sich infolge der Temperaturunterschiede auch unterschiedliche Gefüge bzw. mechanische Bandeigenschaften über der Bandbreite ergeben.

Neben einer ungleichförmigen Erwärmung von konventionellen Brammen im Ofen, sind diese auch mit ungleichförmigen Temperaturen hinter einer Dünnbrammenanlage zu beobachten. Gleichen sich die Temperaturunterschiede im nachfolgenden Ofen nicht vollständig aus, so können auch hier die zuvor geschilderten Nachteile wie Profilanomalien, Unplanheit und unterschiedliche mechanische Bandeigenschaften über der Bandbreite entstehen.

### Darstellung der Erfindung, Aufgabe, Lösung, Vorteile

Aufgabe der Erfindung ist es, eine Vorrichtung zu schaffen, welche eine verbesserte Verarbeitung von insbesondere Bändern in Warmbandstraßen erlaubt und eine höhere Produktqualität erzeugt.

Erfindungsgemäß wird die Aufgabe bezüglich der Vorrichtung mit den Merkmalen von Anspruch 1 gelöst.

Zur Festlegung der Kühlmittelverteilung ist es vorteilhaft, wenn die Breite des Bandes in Kühlzonen aufgeteilt ist, wobei für zumindest eine, vorteilhaft für alle Zonen eine Düse der Kühlvorrichtung vorsehbar oder angeordnet ist.

Weiterhin ist es bei einem Ausführungsbeispiel zweckmäßig, wenn die Düsen paarweise und vorteilhaft symmetrisch und paarweise bezüglich der Mitte des Bandes angeordnet sind.

Damit kein gesonderter Breitenverstellmechanismus benötigt wird, kann eine Breitenverstellung der Düsen bezüglich ihrer Düsenpositionen durch die Befestigung an den Brammen- oder Bandseitenführungen vorgesehen sein.

Um flexibel die Breitenverstellung der Düsenpositionen durchführen zu können, ist eine separate Verstelleinrichtung auch für die rechte und linke Bandhälfte unabhängig voneinander einsetzbar.

Auch ist es vorteilhaft, wenn die Düsen nebeneinander angeordnet sind, wobei jeder Kühlzone eine Düse zugeordnet ist.

Dabei ist es zweckmäßig, wenn Düsen unterhalb und/oder oberhalb des Bandes angeordnet sind.

Eine zielgerichtete Aktivierung der Düsen wird unterstützt durch zumindest einen Messsensor, welcher die Temperaturverteilung der Bramme bzw. des Bandes - über die Breite betrachtet - erfasst.

Bei einem weiteren Ausführungsbeispiel ist es zweckmäßig, wenn weiterhin eine Steuereinheit vorgesehen ist, welche relevante Eingangsgrößen verarbeitet und die zu applizierende Kühlmittelmenge für die jeweilige Kühlzone und/oder die Kühlposition bestimmt und ansteuert.

Vorteilhafte Weiterbildungen sind in den Unteransprüchen beschrieben.

### Kurze Beschreibung der Zeichnungen

Nachstehend wird die Erfindung auf der Grundlage eines Ausführungsbeispiels anhand der Zeichnungen näher erläutert. Es zeigen:
- Fig. 1: Darstellung einer Temperaturverteilung einer Bramme anhand von Fehlfarben;
- Fig. 2: Darstellung einer Temperaturverteilung einer Bramme nach dem Walzen anhand von Fehlfarben;
- Fig. 3: Darstellung einer Temperaturverteilung einer Bramme nach dem Walzen anhand von Fehlfarben;
- Fig. 4: einen Verlauf der mittleren Bandtemperatur über die Breite des Bandes betrachtet;
- Fig. 5: einen Temperaturverlauf, Walzkraft und Profilform über die Breite des Bandes betrachtet;
- Fig. 6: Ansichten einer erfindungsgemäßen Vorrichtung;
- Fig. 7: ein Diagramm zur Darstellung von Temperaturverlauf und Anordnung von Kühlzonen;
- Fig. 7a: ein Diagramm zur Darstellung der Wechselwirkung zwischen Planheit, Temperaturverlauf und Ansteuerung von Kühldüsen;
- Fig. 8: eine Ansicht einer erfindungsgemäßen Vorrichtung mit Kühldüsen;
- Fig. 9: eine schematische Darstellung von möglichen Positionen einer Kühlvorrichtung und Temperatursensoren innerhalb einer Warmbandstraße;
- Fig. 9a: eine schematische Darstellung von möglichen Positionen einer Kühlvorrichtung und Temperatursensoren innerhalb einer Warmbandstraße;
- Fig. 10: eine schematische Darstellung einer CSP-Anlage mit möglichen Positionen einer Kühlvorrichtung und Temperaturmesssensoren;
- Fig. 10a: eine schematische Darstellung einer CSP-Anlage mit möglichen Positionen einer Kühlvorrichtung und Temperaturmesssensoren;
- Fig. 10b: eine schematische Darstellung einer CSP-Anlage mit möglichen Positionen einer Kühlvorrichtung und Temperaturmesssensoren;
- Fig. 10c: eine schematische Darstellung einer CSP-Anlage mit möglichen Positionen einer Kühlvorrichtung und Temperaturmesssensoren;
- Fig. 11: eine schematische Darstellung einer alternativen Dünnbrammenanlage mit möglichen Positionen einer Kühlvorrichtung und Temperaturmesssensoren;
- Fig. 11a: eine schematische Darstellung einer alternativen Dünnbrammenanlage mit möglichen Positionen einer Kühlvorrichtung und Temperaturmesssensoren;
- Fig. 11 b: eine schematische Darstellung einer alternativen Dünnbrammenanlage mit möglichen Positionen einer Kühlvorrichtung und Temperaturmesssensoren;
- Fig. 11c: eine schematische Darstellung einer alternativen Dünnbrammenanlage mit möglichen Positionen einer Kühlvorrichtung und Temperaturmesssensoren;
- Fig. 12: eine schematische Darstellung einer Dünnband-Gießwalzanlage mit möglichen Positionen von Kühlvorrichtungen und Temperaturmesssensoren;
- Fig. 12a: eine schematische Darstellung einer Dünnband-Gießwalzanlage mit möglichen Positionen von Kühlvorrichtungen und Temperaturmesssensoren;
- Fig. 13: eine schematische Darstellung einer Dünnbrammenanlage mit Steuereinheit zur Darstellung eines Verfahrens zur Kühlung eines Bandes und/oder einer Dünnbramme; und
- Fig. 14: eine schematische Darstellung einer Dünnbrammenanlage mit Steuereinheit zur Darstellung eines Verfahrens zur Kühlung eines Bandes und/oder einer Dünnbramme.

### Bevorzugte Ausführung der Erfindung

Die Figur 1 zeigt eine Darstellung einer Hälfte einer Bramme 1 wobei mittels Fehlfarben eine Temperaturverteilung sichtbar gemacht wird, wobei die Temperatur umso wärmer ist, je heller die Farbe bzw. Graustufe ist. Die Bramme 1 ist beim Verlassen aus einem konventionellen Ofen einer Warmbandanlage bereits ungleichmäßig erwärmt, was auch auf eine zu kurze Ofenverweilzeit zurückzuführen ist, was Ergebnis einer hohen Ofenauslastung sein kann. Die Bramme 1 ist an der Oberfläche und am Rand 1 a bzw. an der Brammenkante 2 wärmer als beispielsweise im Kern 1 b, der dunkel dargestellt ist. Die Bramme 1 ist also nicht optimal durchgewärmt.

Bei der Walzung mittels einer Vorstraße ändert sich das Temperaturprofil der Bramme 1, so dass die gewalzten Brammen 1 beispielsweise ein Temperaturprofil erhalten, das dem in den Figuren 2 und 3 entspricht. Die Bandkante 2 kühlt sich durch das Walzen weiter ab und es entsteht eine Warmzone 3, die der Bandkante 2 benachbart ist. In den Figuren 2 und 3 erkennt man die Temperaturverteilung an den Graustufen, wobei die Temperatur wieder umso geringer ist, je dunkler die Graustufe ist.

Die Figur 4 zeigt einen Verlauf der mittleren Bandtemperatur als Funktion der Breite eines Vorbandes, wobei auch hier deutlich zu erkennen ist, das am Rand des Bands die Temperatur absinkt und nach innen auch eine geringere Temperatur vorliegt. In einer Zone dem Rand benachbart liegt die höchste mittlere Temperatur vor.

Die Figur 5 zeigt in drei untereinander angeordneten Diagrammen einen Verlauf der mittleren Temperatur, eine Walzkraft und die Profilform als Funktion der Breite des Bandes bzw. der Bramme 1. Die obere Teilfigur zeigt den Verlauf der mittleren Temperatur als Funktion der Breite, wobei sich verschiedene Temperaturprofile 4,5 an verschiedenen Stellen der Warmbandstraße (Ofen, innerhalb der Fertigstraße) einstellen können.

Durch die abgesenkte Temperatur am Rand wird im Bereich des Temperaturmaximums nahe dem Rand eine reduzierte Walzkraft 6 verursacht, weil am Ort der höchsten Temperatur das Material auch in der Regel am weichsten ist.

Dadurch ergibt sich eine ungleichmäßige Profilform (Bandkontur), wobei im Bereich der höchsten Temperatur eine Profilanomalie 8 mit geringerer Dicke und eine Schulter mit Wulst 9 entstehen. Überlagert wird dieser Temperatureffekt mit dem Effekt der Walzenbiegung bzw. dem Effekt der Stellglieder, welche eine Dickenabnahme von außen nach innen, siehe Figur 7, erzeugen. Die Figuren 1 bis 5 zeigen für ein Anwendungsbeispiel die Wirkung ungleichmäßiger Temperaturen über der Breite.

Die Figur 6 zeigt im oberen Bild eine schematische Ansicht einer erfindungsgemäßen Vorrichtung 10 zum Kühlen einer Dünnbramme, eines Vorbandes oder eines Bandes 11. Das Band 11 wird seitlich von verstellbaren Seitenführungen 12 bzw. dazu vorgesehenen Seitenführungsmitteln geführt. Dazu sind die Seitenführungen 12 entlang der Pfeilrichtung 13 seitlich verstellbar ausgeführt. Zur Kühlung der Bramme oder des Bandes 11 sind weiterhin Kühlelemente 14, wie Kühldüsen vorgesehen, die an dem Ort positionierbar sind, an welchem die höchste Temperatur oder hohe Temperaturen des Bandes messbar sind oder erwartet werden, so dass dieser Bereich bzw. diese Bereiche gesondert gekühlt werden können. So kann ein aufgrund der Temperaturverteilung definierter Hauptkühlbereich 14a festgelegt werden und mittels eines Kühlmittels, wie beispielsweise Kühlwasser, zusätzlich gekühlt werden. Das Kühlwasser kann beispielsweise mittels Schläuchen 15 zu den Düsen 14 geleitet werden, wobei die Schläuche 15 gegen die hohe Umgebungstemperatur geschützt ausgebildet oder abgeschirmt werden können. Im unteren Bild ist die Vorrichtung in einer Seitenansicht gezeigt. Dabei wird das Band mittels der Rollen transportiert und gleichzeitig wird das Band mittels eines Kühlmittel, wie Kühlwasser oder Kühlluft, an dafür vorgesehenen Positionen partiell gekühlt. Vorteilhaft ist es, wenn die Kühlelemente, wie Düsen, im Bereich einer verstellbaren Seitenführung vorgesehen sind. Auch können statt Einzeldüsen eine oder mehrere Düsengruppe vorgesehen sein, so dass das Kühlmittel auch über einen breiteren Bereich verteilt auf das Band aufgebracht werden kann.

Weiterhin ist zu erkennen, dass Düsen 14 derart oberhalb und unterhalb des Bandes angeordnet sind, so dass sowohl von unten und/oder von oben gekühlt werden kann.

Weiterhin ist es besonders vorteilhaft, wenn die Kühlmittelmenge abhängig von einer Zielgröße (z. B. der Temperaturverteilung, Zielkontur, Planheit), oder von anderen Prozessparametem, wie der Ofenziehzeit, Breite, Breitenreduktion etc. an der Oberseite und/oder an der Unterseite individuell einstellbar ist, damit eine optimierte Kühlung der entsprechenden Bandbereiche erfolgen kann.

Sind die Temperaturverteilungen des Bandes über die Breite gesehen nicht immer reproduzierbar gleich, kann eine individuelle Verteilung der Düsen vorgesehen werden.

Die Figur 7 zeigt im oberen Bild eine Temperaturverteilung eines Bandes, die nicht symmetrisch verteilt ist. Wie zu erkennen ist, liegen an oder nahe den beiden Rändern verschieden.breite Bereiche erhöhter Temperatur vor, wobei im mittleren Bandbereich ebenfalls ein Bereich erhöhter Temperatur zu finden ist. Dabei ist das Temperaturprofil hinter der Gießmaschine und/oder hinter dem Vorgerüst und/oder hinter dem Ofen in der oberen Kurve 20 dargestellt und das Temperaturprofil hinter der Fertigstraße in der unteren Kurve 21 dargestellt. Weiterhin sind die strichpunktierten Linien 22, 23 die Soll- oder Zielwerte der Temperaturverteilung. Die Linie 27 stellt einen Mittelwert innerhalb einer Zone i dar.

Entsprechend der ungleichmäßig verteilten Temperaturmaxima über die Breite des Bandes betrachtet, wird die Anordnung der Düsen gewählt. Dazu zeigt die untere Figur der Figur 7 eine Anordnung von Düsen an den Stellen, an welchen die Temperatur gegenüber dem Sollwert überhöht ist. So ist im Bereich des linken Bandrandes eine Düse 24 angeordnet, im mittleren Bereich sind zwei Düsen 25 angeordnet und im Bereich des rechten Bandrandes sind drei Düsen 26 vorgesehen. Statt der Anzahl der Düsen kann auch die Menge des Kühlmittels 28 entsprechend verteilt sein, das auf das Band gesprüht wird, so dass eine vergleichbare Kühlmittelmengenverteilung vorliegt. Die Figur 7 unten zeigt somit eine Vielzonenkühlung, bei der die jeweiligen Zonen zur Kühlung individuell einstellbar sind.

Die Figur 7a zeigt für ein anderes Anwendungsbeispiel im oberen Diagramm eine Verteilung der Wellenhöhe oder Unplanheit eines Bandes als Funktion der Breite des Bandes. Dabei sind deutlich zwei Maxima 100,101 zu erkennen. In dem zweiten Diagramm von oben ist die Verformung des Walzkörpers einer Arbeitswalze in Folge der Bandkühlung zu erkennen, wobei die Kontur im Bereich der Pfeile 102,103 eine Veränderung des Walzspalts erkennen lässt, die an den Positionen der Maxima des oberen Bildes zu erkennen ist. Das dritte Diagramm von oben zeigt die spezifische Walzkraft als Funktion der Breite, wobei wiederum Maxima als Funktion der Breite an der gleichen Stelle zu erkennen sind. Das vierte Diagramm von oben zeigt eine Temperaturverteilung eines Bandes, die nicht gleichmäßig verteilt ist. Diese Figur zeigt für ein alternatives Fallbeispiel schematisch das Wirkprinzip der Erfindung, wonach an solchen Stellen eine gezielte Bandkühlung, siehe unteres Diagramm, vorgenommen wird, wo eine detektierte Unplanheit erfasst wird, so dass hinter der Walzstraße eine verbesserte Planheit erreicht wird. Durch die Kühlung des Bandes vor und/oder innerhalb der Walzstraße an spezifisch ausgewählten Bereichen über die Breite des Bandes verteilt, kann eine verbesserte Planheit des Bandes erzielt werden. Die Bandbereiche, die unplan sind, werden in der Regel und von Sonderfällen abgesehen gekühlt. Hierdurch stellen sich dort in Folge der geringeren Temperatur eine höhere Umformfestigkeit ein und damit eine erhöhte Walzkraft ein, wie es in Figur 7a im mittleren Diagramm zu erkennen ist. Die Änderung der Abplattung im Walzspalt am Auslaufgerüst oder ggfs. an mehreren Gerüsten einer Walzstraße vermindert oder beseitigt die Unplanheit. Bei einer Vertrimmung der Temperatur des Bandes ist es hier vorteilhaft, wenn die Bandtemperaturtoleranzen eingehalten werden. So ist es beispielsweise beim Walzen von austenitischem Edelstahl in weiten Bereichen möglich, die Bandtemperatur einzustellen bzw. zu vertrimmen, ohne die mechanischen Bandeigenschaften negativ zu beeinflussen. Die Figur 7a zeigt im unteren Diagramm die Anordnung der Kühldüsen 104 und somit eine Vielzonenkühlung, bei der die jeweiligen Zonen 105 zur Kühlung individuell einstellbar sind. Auch eine Anordnung von Einzeldüsen im beispielsweise Viertelwellenbereich des Bandes ist vorgesehen oder möglich.

Die Figur 8 zeigt eine Vorrichtung 30 mit einer Anordnung von Düsen 31,32 zur Kühlung einer Bramme oder eines Bandes 33, wobei die Düsen 31,32 sowohl unter dem Band oder der Bramme als auch über dem Band oder der Bramme vorgesehen sind. Dadurch können die Düsen das Band oder die Bramme bei Bedarf beidseitig mit einem Kühlmedium besprühen, so dass das Band oder die Bramme beidseitig an den relevanten Stellen gekühlt wird.

Die Düsen 31,32 sind dazu vorteilhaft in Reihen angeordnet, so dass benachbarte Düsen auch überlappend angeordnet sein können. Die Düsen weisen dabei auch jeweils eine eigene Zuleitung 34 auf, mittels welcher das Kühlmittel, wie beispielsweise Wasser, an die Düse 31,32 verbracht werden kann, bevor es mittels der Düse auf das Band appliziert wird. Die Düsen 31,32 können vorteilhaft feststehend angeordnet sein, wobei die Düsen 31,32 mittels eines Halterahmens oder -gestells verbunden sein können oder die Düsen 31,32 können selbsttragend ausgebildet sein, wobei dabei die Düsen 31,32 auch miteinander verbunden sein können.

Vorteilhaft können die Düsen 31,32 aber auch positionierbar sein, so dass sie in ihrer Lage über die Breite verstellbar gehalten werden können.

Beispielsweise können die Düsen 31,32 auch in Gruppen angeordnet werden oder paarweise, wie beispielsweise auch paarweise symmetrisch.

Die Düsen können auch unterschiedliche Düsenquerschnitte haben, oder mehrere Düsen können hintereinander in Materialflußrichtung geschaltet sein. Beispielsweise lässt sich so eine gewünschte unterschiedliche Kühlmittelmengenverteilung ("Wasser-crown") darstellen, bei der im Randbereich des Düsenbalkens größere Düsen eingesetzt werden als in dem mittleren Bereich und noch kleinere Düsen in der Mitte.

Die Figur 9 zeigt schematisch eine Vorrichtung 40 zur Bearbeitung von Bändern, wie beispielsweise eine Warmbreitbandstraße. Die Vorrichtung 40 weist einen Brammenofen 41 und zwei Zunderwäscher 42,43 auf. Weiterhin ist ein erstes Vorgerüst 44 und zweites Vorgerüst 45 vorgesehen, wobei das erste Vorgerüst 44 als Durchlaufgerüst ausgebildet sein kann und das zweite Vorgerüst 45 als Reversiergerüst ausgebildet sein kann. Weiterhin sind Seitenführungen 46 vorgesehen, wie beispielsweise vor oder hinter den Vorgerüsten und vor der Schere 49'. Am Ende der Straße sind die Walzeinrichtungen 47, wie eine Fertigstraße, vorgesehen bevor das Band gekühlt und auf einem nicht dargestellten Haspel aufgewickelt wird. Erfindungsgemäß sind Vorrichtungen 48 zur Beeinflussung der Temperatur des Bandes mit Düsen ausgestattet vorgesehen. Diese werden symmetrisch durch ein Rechteck mit einem Strich nach unten oder oben dargestellt. Diese können wie eingezeichnet vor und/oder nach den Vorgerüsten 44,45 und/oder vor und/oder nach der Schere 49' angeordnet sein. Darüber hinaus können Temperaturmessvorrichtungen 49, wie Temperaturscanner, vorgesehen sein, die nach zumindest einem der Vorgerüste 44,45 und/oder nach der Walzvorrichtung 47 angeordnet sein können. Die Vorrichtungen 48 zur Beeinflussung der Temperatur des Bandes können an den Seitenführungen vor den Vorgerüsten, wie Durchlauf- oder Reversiergerüst, versehen sein und/oder an den Seitenführungen vor der Schere oder vor der Fertigstraße 47. Weiterhin sind innerhalb der Fertiggerüste der Fertigstraße 47 Vorrichtungen 48 zur Beeinflussung der Temperatur mit Düsenanordnungen möglich und vorteilhaft. Dies kann entsprechend auch für eine Grobblechstraße gelten, bei welcher an den einzelnen Stufen vom Ofen bis zum Grobblechgerüst solche Vorrichtungen 48 zur Beeinflussung der Temperatur vorgesehen sein können.

Die Figur 9a zeigt schematisch ein weiteres Ausführungsbeispiel einer Vorrichtung 40 zur Bearbeitung von Bändern, wie beispielsweise eine Warmbreitbandstraße. Die Vorrichtung 40 weist einen Brammenofen 41 und zumindest zwei Zunderwäscher 42,43 auf. Weiterhin ist ein erstes Vorgerüst 44 und zweites Vorgerüst 45 vorgesehen, wobei das erste Vorgerüst 44 als Durchlaufgerüst ausgebildet sein kann und das zweite Vorgerüst 45 auch als Reversiergerüst ausgebildet sein kann. Weiterhin sind Seitenführungen 46 vorgesehen, wie beispielsweise vor den Vorgerüsten 44 und vor der Schere 49'. Am Ende der Straße sind die Walzeinrichtungen 47, wie eine Fertigstraße, vorgesehen bevor das Band auf einem nicht dargestellten Haspel aufgewickelt wird. Erfindungsgemäß sind Vorrichtungen 48 zur Beeinflussung der Temperatur des Bandes mit Düsen ausgestattet vorgesehen. Diese können wie eingezeichnet vor und/oder nach den Vorgerüsten 44,45 und/oder vor und/oder nach der Schere angeordnet sein. Darüber hinaus können Vorrichtungen 48 zur Beeinflussung der Temperatur des Bandes auch im Bereich der Fertigstraße 47 zwischen einzelnen Gerüsten vorgesehen sein. Vorteilhaft sind die Vorrichtungen zur Beeinflussung der Temperatur 48 an den dortigen Seitenführungen vorgesehen. Weiterhin können solche Vorrichtungen auch im Bereich eines Vorbandkühlers 46' vorgesehen sein, der vor der Fertigstraße angeordnet sein kann. Dazu kann vorzugsweise zumindest ein Teil der Kühleinrichtung eine Bandzonenkühlung umfassen.

Darüber hinaus können Temperaturmessvorrichtungen 49, wie Temperaturscanner, vorgesehen sein, die nach zumindest einem der Vorgerüste 44,45 und/oder nach der Walzvorrichtung 47 angeordnet sein können. Die Vorrichtungen 48 zur Beeinflussung der Temperatur des Bandes können an den Seitenführungen vor den Vorgerüsten, wie Durchlauf- oder Reversiergerüst, versehen sein und/oder an den Seitenführungen vor der Schere oder vor der Fertigstraße 47. Weiterhin sind innerhalb der Fertiggerüste der Fertigstraße 47 Vorrichtungen 48 zur Beeinflussung der Temperatur mit Düsenanordnungen möglich und vorteilhaft. Dies kann entsprechend auch für eine Grobblechstraße gelten, bei welcher an den einzelnen Stufen vom Ofen bis zum Grobblechgerüst solche Vorrichtungen 48 zur Beeinflussung der Temperatur vorgesehen sein können.

Die Figuren 10 und 10b zeigen jeweils eine so genannte CSP-Anlage (Compact Strip Produktion) 50 mit Vorgerüst und die Figuren 10a und 10c jeweils eine CSP-Anlage 60 ohne Vorgerüst.

Die CSP-Anlage 50 der Figur 10 weist Temperaturmessvorrichtungen 51 auf, die vor dem Rollenherdofen 50a und nach der Kokille angeordnet ist und weiterhin eine, die am Ende der Fertigstraße mit den Walzgerüsten F1, F2, F3, F4, F5 und F6 angeordnet ist. Die Vorrichtungen 52 zur Beeinflussung der Temperatur mit den Düsen zum Kühlen der Bramme oder des Bandes sind vorteilhaft vor und/oder nach dem Rollenherdofen nach der Kokille und/oder vor dem Vorgerüst R1 und/oder nach dem Vorgerüst R1 und/oder vor der Fertigstraße anzuordnen. Die Anlage der Figur 10b unterscheidet sich von den Anlagen der Figuren 10 und 10a lediglich dadurch, dass weiterhin in der Fertigstraße 53 zwischen den Walzgerüsten F1 und F2 weitere Kühlvorrichtungen 52 vorgesehen sind, wobei innerhalb der Fertigstraße 53 auch noch weitere Kühlvorrichtungen 52 zwischen auch anderen Walzgerüsten F1, ... ,F6 vorgesehen sein könnten.

Die CSP-Anlage 60 der Figur 10a weist Temperaturmessvorrichtungen 61 auf, vor dem Rollenherdofen 60a nach der Kokille und am Ende der Fertigstraße mit den Walzgerüsten F1, F2, F3, F4, F5, F6 und F7. Die Vorrichtungen 62 zur Beeinflussung der Temperatur mit den Düsen zum Kühlen des Bandes sind vorteilhaft vor und/oder nach dem Rollenherdofen nach der Kokille und/oder vor der Fertigstraße anzuordnen. Die Anlage der Figur 10c unterscheidet sich von der Anlage der Figur 10a lediglich dadurch, dass weiterhin in der Fertigstraße 63 zwischen den Walzgerüsten F1 und F2 und in der Kühlstrecke 64 weitere Kühlvorrichtungen 62 vorgesehen sind, wobei innerhalb der Fertigstraße 63 auch noch weitere Kühlvorrichtungen 62 beispielsweise zwischen auch anderen Walzgerüsten F1, ... ,F6 vorgesehen sein könnten. Weiterhin ist ein Temperaturscanner 61 am Ende der Kühlstrecke vorgesehen.

Die Figuren 11, 11a, 11b und 11c zeigen jeweils eine Endlos-DünnbrammenAnlage 70,80, bei welchen die Gießanlage und das Walzwerk direkt miteinander gekoppelt sind. Somit wird eine besonders kurze Anlage erreicht. Bei solchen Anlagen ist die Zeit für einen Temperaturausgleich von der Erstarrung der Schmelze bis zum Walzen sehr kurz. Daher ist die Vorsehung von erfindungsgemäßen Vorrichtungen zur Kühlung eines Bandes bei solchen Anlagen besonders bevorzugt, weil ein Temperaturausgleich in Breitenrichtung bei ungleichmäßiger Temperaturverteilung ohne Kühlvorrichtungen nicht erreicht werden kann. Durch die Vorsehung der Kühlvorrichtungen beispielsweise in Form einer Brammenzonenkühlung oder an den Seitenführungen kann dem entgegen gewirkt werden und es kann aktiv eine Angleichung der Temperatur über die Breite in verschiedenen Zonen der Bandherstellung durchgeführt werden.

Die Figur 11 und die Figur 11b zeigen jeweils in der Anlage 70 Temperaturmessvorrichtungen 71, die nach der Gießmaschine 70a und den Vorgerüsten V1, V2, V3 und/oder nach Heizung 71 a, wie einem Rollenherdofen bzw. einer induktiven Heizung, und/oder nach der Fertigstraße mit den Walzgerüsten F1, F2, F3, F4 und F5 angeordnet sind. Die Vorrichtungen 72 zur Beeinflussung der Temperatur bzw. zur Kühlung mit den Düsen zum Kühlen des Bandes sind vorteilhaft innerhalb und/oder nach der Gießmaschine, vor und/oder nach der Heizung, sowie vor und/oder auch in der Fertigstraße 73 zwischen Walzengerüsten F1,... F5 angeordnet. Weiterhin ist nach der Fertigstraße eine Kühlstrecke 78 für das Band vorgesehen.

Die Figur 11a und die Figur 11c zeigen in der Anlage 80 Temperaturmessvorrichtungen 81, die nach der Gießmaschine 83 und dem Ofen oder Halteofen 84 bzw. nach der induktiven Heizung 85 und/oder nach der Fertigstraße 86 mit den Walzgerüsten F1, F2, F3, F4, F5, F6 und F7 angeordnet sind. Die Vorrichtungen 82 zur Beeinflussung der Temperatur bzw. zur Kühlung mit den Düsen zum Kühlen der Brammen oder des Bandes sind vorteilhaft innerhalb und/oder nach der Gießmaschine 83, vor und/oder nach der Heizung 84 oder 85, sowie vor und/oder innerhalb der Fertigstraße 86 zwischen Walzengerüsten F1,... F7 angeordnet. Weiterhin ist in der Fertigstraße 86 gegebenenfalls auch eine induktive oder sonstige Heizung 87 vorgesehen und nach der Fertigstraße eine Kühlstrecke 88 für das Band.

Die Figuren 12 und 12a zeigen jeweils eine Dünnband-Gießwalzanlage, bei welcher die Gießanlage 111 im Wesentlichen aus Gießrollen 112 besteht. Entlang der Bandführung sind die Temperatursensoren oder Temperaturscanner 113 angeordnet zur Ermittlung der Temperaturverteilung des Bandes. Weiterhin sind Vorrichtungen zur Bandzonenkühlung 114 vorgesehen, die zu Beginn der Anlage und/oder vor und/oder nach Walzgerüsten 115 vorgesehen werden können. Die Walzanlage kann aus einem oder mehreren Walzgerüsten 115 bestehen. Weiterhin ist eine Bandheizung 116 vorgesehen, welche nach einem Leveller 118 oder einem Treiber 117 vorgesehen werden kann. Bei solchen Dünnbandanlagen ist es so, dass die Bandkontur kaum noch beeinflusst werden kann. Der Walzspalt der Walzgerüste muss sich entsprechend dem Eingangsprofil anpassen. Entsprechend sind die mehrfach erwähnten Stellglieder der Bandzonenkühlung bzw. der speziellen lokalen Kühlung am Eingang der Walzgerüste bzw. davor oder auch zwischen Walzgerüsten zur Verbesserung der Bandplanheit vorteilhaft. Dabei ist beispielsweise eine beidseitige Kühlung möglich. Weiterhin kann bei einem dünnen Band und bei gezielt abgegrenzter Wirkung der Kühlung auch nur eine einseitige Kühlung, wie von oben oder von unten, vorgenommen werden.

Vergleichbares kann auch für eine Grobblechstraße vorgenommen werden, bei der nach Verlassen der Bramme aus dem Ofen bis zum Grobblechgerüst und in der dahinter angeordneten Kühlstrecke eine Temperaturbeeinflussung ähnlich dem oben Ausgeführten durchgeführt werden kann. Auch kann eine Temperaturbeeinflussung über die Breite des Bandes auch bei einer Nichteisen-Warmbandanlage durchgeführt werden.

Alle Anwendungsformen dienen dem Ziel, durch geeignete Kühlung der Bramme oder des Bandes über der Bandbreite die Bandtemperatur über der Breite zu homogenisieren sowie die Kontur oder die Planheit zu verbessern oder gezielt zu beeinflussen.

Erfindungsgemäß kann zur Kühlung einzelner Zonen eine Flachstrahldüse, eine Kegeldüse, eine Luft-Wasser-Mehrstoffdüse oder eine Düse, wie ein Rohr oder Röhrchenanordnung einer laminaren Bandkühlung eingesetzt werden. Dabei können verschiedene Düsen eingesetzt werden um unterschiedliche Zonen zu kühlen. Auch können kombinierte Düsenvorrichtungen vorgesehen sein.

Die Düsen bzw. die Kühlzonen über der Breite können dabei auch einen gleichmäßigen oder ungleichmäßigen Abstand zueinander haben.

Zur Kühlung mit dem zuvor genannten Ziel und den entsprechenden Eigenschaften kann beispielsweise eine Vorbandkühlung, eine Segmentkühlung in einer Stranggußanlage, eine Zwischengerüstkühlung, eine Entzunderung, eine Walzspaltkühlung, eine Bandober- oder Bandunterseitenkühlung hinter einem Looper oder eine Kühlstrecke verwendbar sein oder auch eine Kombination der oben aufgeführten Kühlvorrichtungen. Dabei kann die Walzspaltkühlung beispielsweise im Wesentlichen kurz oder unmittelbar vor dem Walzspalt durchgeführt werden, indem die Walze und/oder das Band oder die Bandoberfläche gekühlt wird.

Weiterhin kann auch bei einer Kaltwalzstraße eine Kühlung vorgesehen werden, so dass durch die Kühlung die Bandplanheit zumindest indirekt beeinflussbar ist.

Neben einer Anordnung von Düsen zur Kühlung an in der Breite verstellbaren Bandführungen können auch Düsen derart vorgesehen sein, dass sie individuell anzuordnen sind. Auch kann über die Breite des Bandes betrachtet eine Vielzahl von Düsen vorgesehen sind, wobei jeweils nur die Düsen angesteuert werden und Kühlmittel verteilen, die zur Kühlung benötigt werden. Insgesamt kann so eine Vielzonenkühlung realisiert werden.

Die Figur 13 zeigt schematisch eine Dünnbrammenanlage 90 mit einer Gießmaschine 91, einem Rollenherdofen 92 oder Induktionsheizung, einer Fertigstraße 93 mit Walzeneinrichtungen F1 bis F6 und mit Temperatursensoren 94 und Brammen- oder Bandkühlvorrichtungen 95. Die Steuereinheit 96 steuert die Bandkühlvorrichtungen 95 anhand der Daten der Temperatursensoren 94, wobei weiterhin Eingangsgrößen für die Bestimmung der Kühlmittelverteilung und Kühlmittelmenge und der Ansteuerung der jeweiligen Düsen der Kühlmittelaggregate herangezogen werden: die Gießdicke der Bramme oder des Bandes, die Vorbanddicke, die Breite des Bandes, die Breitenreduktion, das Bandmaterial, der Ofen bzw. der Ofentyp, beispielsweise identifizierbar über die Ofennummer, die Transportgeschwindigkeit, die gemessenen Temperaturen über die Breite des Bandes betrachtet. Hinter der Kühlung, zum Beispiel hinter der Fertigstraße oder an einer andern Position kann weiterhin die Wirksamkeit der Kühlung beurteilt werden, wie beispielsweise auch über den Zusammenhang zwischen der Wärmeübergangszahl und der Kühlmittelmenge, wie beispielsweise der Wassermenge, siehe Block 97.

Die Figur 14 zeigt schematisch eine Dünnbrammenanlage 90 mit einer Gießmaschine 91, einem Rollenherdofen 92, einer Fertigstraße 93 mit Walzeneinrichtungen F1 bis F6 und mit Temperatursensoren 94 und Bandkühlvorrichtungen 95. Die Steuereinheit 96 steuert die Bandkühlvorrichtungen 95 anhand der Daten der Temperatursensoren 94 und/oder des Bandplanheitssensors 98 und/oder des Bandprofilmesssensors 119, wobei weiterhin die im letzten Abschnitt genannten Eingangsgrößen für die Bestimmung der Kühlmittelverteilung und Kühlmittelmenge und der Ansteuerung der jeweiligen Düsen der Kühlmittelaggregate herangezogen werden können. Hinter der Fertigstraße oder an einer anderen Position kann weiterhin die Wirksamkeit der Kühlung beurteilt werden, wie beispielsweise auch über den Zusammenhang zwischen der Wärmeübergangszahl und der Kühlmittelmenge, wie beispielsweise der Wassermenge, siehe Block 97. Darüber hinaus wird in Block 99 die Unplanheit und/oder die Bandkontur, also der Zusammenhang der Kontur- oder/und Planheitsänderung, und einer notwendigen Kühlmenge und einer notwendigen Kühlverteilung ermittelt und berücksichtigt. Dabei kann die Bandplanheit und die Abweichung von der Ziel-Planheit beispielsweise optisch oder über eine Zugspannungsverteilung ermittelt werden. Weiterhin ist die Bandkontur von dem Profilmesssensor messbar und so die Abweichung der gemessenen Bandkontur von der Zielkontur errechenbar.

Dabei kann nicht nur ein lernendes, adaptives, Preset-Modell zur Festlegung der Wassermenge und deren Verteilung angenommen werden, sondern es können auch Regelkreise vorgesehen sein, mittels welchen die eingestellten Zielwerte bzw. Zielfunktionen mit dem Einsatz von Messgrößen geregelt werden. Beispielsweise kann ein Temperaturregelkreis vorgesehen sein, mittels welchem eine gemessene Bandtemperaturverteilung beispielsweise hinter einer Walzstraße und/oder einer Kühlstrecke verwendet wird, um die Kühlzonen hinsichtlich ihrer Kühlmenge und Kühlmengenverteilung anzusteuern, um eine weitestgehend homogene Temperaturverteilung des Bandes zu erreichen.

Bei der Berechnung der Temperaturen des Bandes und der Wärmeströme zur Bestimmung der Kühlmedienmenge und -verteilung kann weiterhin auch ein Verfahren verwendet werden, welches die Wärmeströme innerhalb der Bänder bzw. Brammen berücksichtigt. Auch kann bei diesem Verfahren berücksichtigt werden, wie wirksam bzw. effektiv die Kühlung ist.

Aus den Daten der Temperatursensoren bzw. Temperaturscannem - der Temperatur über die Breite betrachtet, wird die Breite des Bandes in Kühlzonen unterteilt und den Kühlzonen wird eine Temperatur zugeordnet. Das Kühlverfahren wertet die zur Verfügung stehenden Daten aus und ermittelt in Abhängigkeit der Eingangsgrößen und mit der Kenntnis der Kühlwirkung, welche Düsen aktiviert bzw. deaktiviert werden und welche Kühlmittelmenge an welcher Düse einzustellen ist, damit sich eine im Wesentlichen homogene Temperaturverteilung resultiert.

Darüber hinaus kann ein Regelkreis vorgesehen werden, mittels welchem die Bandplanheit mit einbezogen wird, um alternativ am Ende durch geeignete Kühlmittelverteilung ein möglichst planes Band zu erreichen.

Zusätzlich kann auch ein Regelkreis vorgesehen werden, der die Bandkontur berücksichtigt, um als weitere Alternative durch geeignete Kühlmittelverteilung der Zielbandkontur (z. B. einer Parabel) näher zu kommen.

### Bezugszeichenliste

- 1: Bramme
- 1a: Rand
- 1 b: Kern
- 2: Bandkante
- 3: Warmzone
- 4: Temperaturprofil
- 5: Temperaturprofil
- 6: Walzkraft
- 7: Dickenabnahme
- 8: Profilanomalie
- 9: Wulst
- 10: Vorrichtung zum Kühlen
- 11: Dünnbramme, Vorband oder Band
- 12: Seitenführung
- 13: Richtung
- 14: Kühlelement, wie Düse
- 14a: Hauptkühlbereich
- 15: Schlauch
- 16: Rolle
- 20: Kurve
- 21: Kurve
- 22: Linie
- 23: Linie
- 24: Düse
- 25: Düsen
- 26: Düsen
- 27: Mittelwert der Temperatur einer Zone
- 28: Kühlmittelmenge
- 30: Vorrichtung
- 31: Düsen, Düsenstrahl
- 32: Düsen, Düsenstrahl
- 33: Band, Bramme oder Vorband
- 34: Zuleitung
- 40: Vorrichtung
- 41: Brammenofen
- 42: Zunderwäscher
- 43: Zunderwäscher
- 44: Vorgerüst
- 45: Vorgerüst
- 46: Seitenführung
- 46': Vorbandkühler
- 47: Walzeneinrichtung, Fertigstraße
- 48: Vorrichtung zur Beeinflussung der Temperatur
- 49: Temperaturmessvorrichtung
- 49': Schere
- 50: CSP-Anlage
- 50a: Rollenherdofen
- 51: Temperaturmessvorrichtung
- 52: Vorrichtung zur Beeinflussung der Temperatur
- 53: Fertigstraße
- 60: CSP-Anlage
- 60a: Rollenherdofen
- 61: Temperaturmessvorrichtung
- 62: Vorrichtung zur Beeinflussung der Temperatur
- 63: Fertigstraße
- 64: Kühlstrecke
- 70: Dünnbrammenanlage
- 70a: Gießmaschine
- 71: Temperaturmessvorrichtung
- 71a: Heizung
- 72: Vorrichtung zur Beeinflussung der Temperatur
- 73: Fertigstraße
- 78: Kühlstrecke
- 80: Dünnbrammenanlage
- 81: Temperaturmessvorrichtung
- 82: Vorrichtung zur Beeinflussung der Temperatur
- 83: Gießmaschine
- 84: Halteofen
- 85: Heizung
- 86: Fertigstraße
- 87: Heizung
- 88: Kühlstrecke
- 90: Dünnbrammenanlage
- 91: Gießmaschine
- 92: Rollenherdofen
- 93: Fertigstraße
- 94: Temperatursensoren
- 95: Bandkühlvorrichtung
- 96: Steuereinheit
- 97: Block zur Steuerung
- 98: Bandplanheitssensor
- 99: Block zur Steuerung
- 100: Maximum in der Wellenhöhe bzw. der Bandplanheit
- 101: Maximum in der Wellenhöhe bzw. der Bandplanheit
- 102: Verformung im Bereich der Pfeile
- 103: Verformung im Bereich der Pfeile
- 104: Düsen
- 105: Zonen
- 111: Gießanlage
- 112: Gießrolle
- 113: Temperatursensor, Temperaturscanner
- 114: Bandzonenkühlung, Vorrichtung zur Beeinflussung der Temperatur
- 115: Walzgerüst
- 116: Bandheizung
- 117: Treiber
- 118: Leveller
- 119: Bandprofilmesssenor

## Patentansprüche

1. Vorrichtung zur Beeinflussung der Temperaturverteilung über die Breite einer Bramme oder eines Bandes (33), insbesondere in einer ein- oder mehrgerüstigen Warmwalzanlage, wobei zumindest eine Kühlvorrichtung vorgesehen ist mit Düsen (14) zur Aufbringung eines Kühlmittels auf die Bramme oder auf das Band (33), wobei die Düsen (14) über die Breite verteilt angeordnet und/oder angesteuert werden,
**dadurch gekennzeichnet,**
**dass** zumindest eine der Düsen (14) in ihrer Position bezüglich der Breite der Bramme oder des Bandes (33) einstellbar ist, und dass :
- die Düsen (14) an dem Ort positionierbar sind, an welchem eine erhöhte Temperatur der Bramme oder des Bandes (33) ermittelbar ist, zum Applizieren des Kühlmittels; oder
- abhängig von einem beobachteten Bandplanheitszustand ein Kühlmittel derart gesteuert appliziert werden kann, dass die Unplanheit reduziert oder beseitigt wird; oder
- abhängig von einer gemessenen Bandkontur ein Kühlmittel so gesteuert appliziert werden kann, dass die Bandkontur einer gewünschten Zielkontur näher kommt.

2. Vorrichtung nach Anspruch 1,
**dadurch gekennzeichnet,**
**dass** zumindest ein Messsensor (51) vorhanden ist, welcher die Temperaturverteilung einer Bramme oder eines Bandes - über die Breite der Bramme oder des Bandes betrachtet - erfasst, so dass abhängig von dem Sensorsignal die Düse der Kühlvorrichtung ansteuerbar ist.

3. Vorrichtung nach Anspruch 1,
**dadurch gekennzeichnet,**
**dass** zumindest ein Messsensor (98) vorhanden ist, welcher die Unplanheit eines Bandes - über die Breite des Bandes betrachtet - erfasst, insbesondere hinter der Walzstraße, so dass abhängig von dem Signal des Sensors die zu aktivierenden Düsen auswählbar sind.

4. Vorrichtung nach Anspruch 1,
**dadurch gekennzeichnet,**
**dass** zumindest ein Messsensor (119) vorhanden ist, welcher die Bandkontur - über der Breite des Bandes betrachtet - erfasst, insbesondere hinter der Walzstraße, so das abhängig von dem Signal des Sensors, die zu aktivierenden Düsen oder Zonen der Kühleinrichtung auswählbar sind.

5. Vorrichtung nach Anspruch 1, 2,3 oder 4,
**dadurch gekennzeichnet,**
**dass** die Breite der Bramme oder des Bandes (33) in Kühlzonen aufgeteilt ist, wobei für zumindest eine, vorteilhaft für mehrere oder für alle Zonen jeweils zumindest eine Düse (14) der Kühlvorrichtung vorsehbar oder vorgesehen ist.

6. Vorrichtung nach einem der vorhergehenden Ansprüche,
**dadurch gekennzeichnet,**
**dass** die Düsen (14) paarweise und vorteilhaft symmetrisch und paarweise bezüglich der Mitte des Bandes (33) angeordnet sind.

7. Vorrichtung nach Anspruch 6,
**dadurch gekennzeichnet,**
**dass** die Breitenverstellung der Düsen oder der Düsenposition durch eine Befestigung an einer Brammen- oder Bandseitenführung erfolgt.

8. Vorrichtung nach Anspruch 6,
**dadurch gekennzeichnet,**
**dass** die Breitenverstellung der Düsen oder der Düsenposition mittels einer Verstelleinrichtung für die rechte und/oder linke Brammen- oder Bandhälfte unabhängig von einander erfolgt.

9. Vorrichtung nach Anspruch 8,
**dadurch gekennzeichnet,**
**dass** die Verstelleinrichtungen jeweils separat sind.

10. Vorrichtung nach einem der vorhergehenden Ansprüche,
**dadurch gekennzeichnet,**
**dass** die Düsen (14) nebeneinander angeordnet sind, wobei vorzugsweise jeder Kühlzone zumindest eine Düse (14) oder mehreren Kühlzonen zumindest eine Düse zugeordnet ist.

11. Vorrichtung nach Anspruch 10,
**dadurch gekennzeichnet,**
**dass** die Düsen oder die Kühlzonen über der Breite einen gleichmäßigen oder ungleichmäßigen Abstand zueinander haben.

12. Vorrichtung nach Anspruch 10,
**dadurch gekennzeichnet,**
**dass** die Düsenformen oder Düsentypen über der Breite bezüglich Kühlmittelmenge und/oder Spritzbild unterschiedlich ausgebildet sind.

13. Vorrichtung nach einem der vorhergehenden Ansprüche,
**dadurch gekennzeichnet,**
**dass** Düsen (14) unterhalb und/oder oberhalb des Bandes angeordnet sind.

14. Vorrichtung nach einem der vorhergehenden Ansprüche,
**dadurch gekennzeichnet,**
**dass** weiterhin eine Steuereinheit (96) vorgesehen ist, welche relevante Eingangsgrößen verarbeitet und die zu applizierende Kühlmittelmenge für die jeweilige Kühlzone und/oder die Kühlposition bestimmt und ansteuert.

15. Vorrichtung nach Anspruch 14,
**dadurch gekennzeichnet,**
**dass** ein Regelkreis vorgesehen ist, welcher abhängig von der gemessenen Temperaturverteilung des Bandes oder der Bramme die zur Kühlung heranzuziehenden Düsen ansteuert.

16. Vorrichtung nach Anspruch 14,
**dadurch gekennzeichnet,**
**dass** ein Regelkreis vorgesehen ist, welcher abhängig von der gemessenen Bandunplanheit vor der letzten Umformung derart kühlt, dass sich die Bandplanheit nach der letzten Umformung verbessert.

17. Vorrichtung nach Anspruch 14,
**dadurch gekennzeichnet,**
**dass** ein Regelkreis vorgesehen ist, welcher abhängig von der gemessenen Bandkontur das Walzgut vor der letzten Umformung derart kühlt, dass die Bandkontur der gewünschten Zielkontur näher kommt.

18. Verwendung einer Kühlvorrichtung nach zumindest einem der vorhergehenden Ansprüche,
**dadurch gekennzeichnet,**
**dass** die Vorrichtung angeordnet ist zur Temperaturvergleichmäßigung über der Breite oder zur Kontur- oder Planheitsverbesserung an zumindest einer der folgenden Einrichtungen einer Walzstraße:
i. Segmentkühlung in einer Stranggießanlage,
ii. Dünnbrammenkühlung hinter einer Strangießanlage,
iii. Kühlung eines Gießbandes hinter der Gießanlage,
iv. Vorbandkühlung in einer konventionellen Warmbandstraße,
v. Zwischengerüstkühlung,
vi. Walzspaltkühlung,
vii. Kühlstrecke,
viii. Seitenführung vor und/oder hinter einem Vorgerüst und/oder einem Fertiggerüst,
ix oder einer diesbezüglichen Kombination.

## Claims

1. Device for influencing the temperature distribution over the width of a slab or a band (33), in particular in a single- or multiple-stand hot rolling plant, wherein at least one cooling device is provided with nozzles (14) to apply a coolant to the slab or to the band (33), wherein the nozzles (14) are distributed and/or actuated over the width,
**characterised in that**
at least one of the nozzles (14) is adjustable in its position in relation to the width of the slab or the band (33), and that:
• the nozzles (14) are able to be positioned at the site, at which an elevated temperature of the slab or the band (33) is determinable for application of the coolant; or
• depending on an observed band flatness status, a coolant can be applied in such a controlled manner that the non-flatness is reduced or eliminated; or
• depending on a measured band contour a coolant can be applied in such a controlled manner that the band contour comes closer to a desired target contour.

2. Device according to claim 1, **characterised in that**
at least one measurement sensor (51) is provided, which detects the temperature distribution of a slab or a band - viewed over the width of the slab or band - so that the nozzle of the cooling device can be actuated depending on the sensor signal.

3. Device according to claim 1, **characterised in that**
at least one measurement sensor (98) is provided, which detects the non-flatness of a band - viewed over the width of the band -, in particular behind the mill train, so that the nozzles to be activated are selectable depending on the signal of the sensor.

4. Device according to claim 1, **characterised in that**
at least one measurement sensor (119) is provided, which detects the band contour - viewed over the width of the band -, in particular behind the mill train, so that the nozzles or zones of the cooling device to be activated are selectable depending on the signal of the sensor.

5. Device according to claim 1, 2, 3 or 4, **characterised in that**
the width of the slab or the band (33) is divided into cooling zones, wherein at least one nozzle (14) of the cooling device can be provided or is provided respectively for at least one, advantageously for multiple or for all zones.

6. Device according to one of the preceding claims, **characterised in that**
the nozzles (14) are arranged in pairs and advantageously symmetrically in pairs in relation to the centre of the band (33).

7. Device according to claim 6, **characterised in that**
the width adjustment of the nozzles or the nozzle position is performed by a fixture to a slab or band lateral guide.

8. Device according to claim 6, **characterised in that**
the width adjustment of the nozzles or the nozzle position is performed by means of an adjusting device for the right and/or left slab or band half independently of one another.

9. Device according to claim 8, **characterised in that**
the adjusting devices are respectively separate.

10. Device according to one of the preceding claims, **characterised in that**
the nozzles (14) are arranged adjacent to one another, wherein preferably at least one nozzle (14) is associated with each cooling zone or at least one nozzle is associated with multiple cooling zones.

11. Device according to claim 10, **characterised in that**
the nozzles or the cooling zones are spaced uniformly or non-uniformly from one another over the width.

12. Device according to claim 10, **characterised in that**
the nozzle shapes or nozzle types are configured differently over the width with respect to coolant amount and/or spray pattern.

13. Device according to one of the preceding claims, **characterised in that**
nozzles (14) are arranged below and/or above the band.

14. Device according to one of the preceding claims, **characterised in that**
a control unit (96) is additionally provided, which processes relevant input magnitudes and determines and actuates the coolant amount to be applied for the respective cooling zone and/or the cooling position.

15. Device according to claim 14, **characterised in that**
a closed-loop control is provided, which actuates the nozzles to be used for the cooling depending on the measured temperature distribution of the band or the slab.

16. Device according to claim 14, **characterised in that**
a closed-loop control is provided, which depending on the measured band non-flatness cools ? before the last forming in such a manner that the band flatness is improved after the last forming.

17. Device according to claim 14, **characterised in that**
a closed-loop control is provided, which depending on the measured band contour cools the rolling stock before the last forming in such a manner that the band contour comes closer to the desired target contour.

18. Use of a cooling device according to at least one of the preceding claims,
**characterised in that**
the device is arranged to even out the temperature over the width or to improve the contour or flatness on at least one of the following installations of a mill train:
i. segment cooling in a continuous casting plant,
ii. thin slab cooling behind a continuous casting plant,
iii. cooling a casting band behind the casting plant,
iv. preliminary band cooling in a conventional hot band mill,
v. intermediate stand cooling,
vi. roll gap cooling,
vii. cooling section,
viii. side guide in front of and/or behind a roughing stand and/or a finishing stand,
ix. or a related combination.

## Revendications

1. Dispositif pour influencer la répartition de température sur la largeur d'une brame ou d'une bande (33), en particulier dans une installation de laminage à chaud à une ou à plusieurs cages, dans lequel il est prévu au moins un dispositif de refroidissement avec des buses (14) pour envoyer un agent de refroidissement sur la brame ou sur la bande (33), lesdites buses (14) étant agencées et/ou pilotées de façon répartie sur la largeur,
**caractérisé en ce que**
l'une au moins des buses (14) est réglable quant à sa position par rapport à la largeur de la brame ou de la bande (33), et **en ce que** :
- les buses (14) sont susceptibles d'être positionnées à l'endroit auquel il est possible de déterminer une température accrue de la brame ou de la bande (33), pour appliquer l'agent de refroidissement ; ou
- en fonction d'un état de planéité observé de la bande, un agent de refroidissement peut être appliqué de manière commandée de telle façon que les défauts de planéité sont réduits ou éliminés ; ou
- en fonction d'un contour mesuré de la bande, un agent de refroidissement peut être appliqué de manière commandée de telle façon que le contour de la bande se rapproche d'un contour cible souhaité.

2. Dispositif selon la revendication 1,
**caractérisé en ce qu'**il est prévu au moins un capteur de mesure (51), qui détecte la répartition de température d'une brame ou d'une bande - considérée sur la largeur de la brame ou de la bande - , de sorte que la buse du dispositif de refroidissement peut être pilotée en fonction du signal du capteur.

3. Dispositif selon la revendication 1,
**caractérisé en ce qu'**il est prévu au moins un capteur de mesure (98), qui détecte les défauts de planéité d'une bande - considérée sur la largeur de la bande -, en particulier derrière le train de laminage, de sorte que les buses à activer peuvent être choisies en fonction du signal du capteur.

4. Dispositif selon la revendication 1,
**caractérisé en ce qu'**il est prévu au moins un capteur de mesure (119), qui détecte le contour de la bande - considérée sur la largeur de la bande -, en particulier derrière le train de laminage, de sorte que les buses ou les zones du dispositif de refroidissement à activer peuvent être choisies en fonction du signal du capteur.

5. Dispositif selon la revendication 1, 2, 3 ou 4,
**caractérisé en ce que** la largeur de la brame ou de la bande (33) est subdivisée en zone de refroidissement et, pour au moins une zone, avantageusement pour plusieurs zones ou pour toutes les zones, il est respectivement prévu au moins une buse (14) du dispositif de refroidissement.

6. Dispositif selon l'une des revendications précédentes,
**caractérisé en ce que** les buses (14) sont agencées par paires et avantageusement symétriquement et par paires par rapport au milieu de la bande (33).

7. Dispositif selon la revendication 6,
**caractérisé en ce que** le déplacement des buses en largeur ou la position des buses a lieu par une fixation sur un guidage latéral de la brame ou de la bande.

8. Dispositif selon la revendication 6,
**caractérisé en ce que** le déplacement des buses en largeur ou la position des buses a lieu au moyen d'un dispositif de déplacement pour la moitié de droite et/ou la moitié de gauche de la brame ou de la bande, indépendamment l'une de l'autre.

9. Dispositif selon la revendication 8,
**caractérisé en ce que** les dispositifs de déplacement sont respectivement séparés.

10. Dispositif selon l'une des revendications précédentes,
**caractérisé en ce que** les buses (14) sont agencées les unes à côté des autres, et au moins une buse (14) est associée de préférence à chaque zone de refroidissement ou au moins une buse est associée à plusieurs zones de refroidissement.

11. Dispositif selon la revendication 10,
**caractérisé en ce que** les buses ou les zones de refroidissement présentent les unes par rapport aux autres une distance régulière ou irrégulière sur la largeur.

12. Dispositif selon la revendication 10,
**caractérisé en ce que** les formes ou les types de buses sont réalisé(e)s de façon différente sur la largeur pour ce qui concerne la quantité d'agent de refroidissement et/ou le motif de pulvérisation.

13. Dispositif selon l'une des revendications précédentes,
**caractérisé en ce que** les buses (14) sont agencées au-dessous et/ou au-dessus de la bande.

14. Dispositif selon l'une des revendications précédentes,
**caractérisé en ce qu'**il est prévu en outre une unité de commande (96), qui traite des grandeurs d'entrée pertinentes et qui détermine et pilote la quantité d'agent de refroidissement à appliquer pour la zone de refroidissement et/ou la position de refroidissement respectives.

15. Dispositif selon la revendication 14,
**caractérisé en ce qu'**il est prévu un circuit de régulation qui, en fonction de la répartition de température mesurée de la bande ou de la brame, pilote les buses à utiliser pour le refroidissement.

16. Dispositif selon la revendication 14,
**caractérisé en ce qu'**il est prévu un circuit de régulation qui, en fonction des défauts de planéité mesurés de la bande avant la dernière déformation, la refroidit de telle façon que la planéité de la bande est améliorée après la dernière déformation.

17. Dispositif selon la revendication 14,
**caractérisé en ce qu'**il est prévu un circuit de régulation qui, en fonction du contour mesuré de la bande, refroidit le matériau à laminer avant la dernière déformation de telle façon que le contour de la bande se rapproche du contour cible souhaité.

18. Utilisation d'un dispositif de refroidissement selon l'une au moins des revendications précédentes,
**caractérisé en ce que** le dispositif est agencé pour régulariser la température sur la largeur et/ou pour améliorer le contour ou la planéité sur l'un au moins des systèmes suivants d'un train de laminage :
i. Refroidissement des segments dans une installation de coulée continue,
ii. Refroidissement des brames minces derrière une installation de coulée continue,
iii. Refroidissement d'une bande coulée derrière l'installation de coulée,
iv. Refroidissement préliminaire de la bande dans un train de laminage à chaud traditionnel,
v. Refroidissement intermédiaire des cages,
vi. Refroidissement de l'emprise de laminage,
vii. Train de refroidissement,
viii. Guidage latéral avant et/ou après une cage préparatoire et/ou une cage finisseuse,
ix. ou bien une combinaison de ces systèmes.
